# EUROPÄISCHE PATENTSCHRIFT

(11) **EP 1 276 087 B1**
(45) Veröffentlichungstag und Bekanntmachung des Hinweises auf die Patenterteilung: **07.04.2004**
(21) Anmeldenummer: 01117037.0
(22) Anmeldetag: 12.07.2001
(51) Int. Cl.: G08G 1/0962, G08G 1/09, E01F 9/012

(54) **Verfahren und Vorrichtung zur drahtlosen Verkehrsinformations-Datenübertragung, inbesondere zwischen stationären oder quasistationären Einheiten und fahrenden Kraftfahrzeugen**
Method and apparatus for wireless data communication of traffic information, in particular between stationary or virtually stationary units and moving vehicles
Procédé et dispositif pour la communication des données de traffic sans fil, en particulier entre des dispositifs stationnaires ou quasiment stationnaires et des voitures roulantes

(43) Veröffentlichungstag der Anmeldung: 15.01.2003
(73) Patentinhaber: Wagner, Hans Ludwig, 99834 Gerstungen (DE)
(72) Erfinder: Wagner, Hans Ludwig, 36208 Wildeck (DE)
(74) Vertreter: Kruspig, Volkmar, Dipl.-Ing.

(56) Entgegenhaltungen:
- EP-A- 0 349 470
- EP-A- 0 566 437
- EP-A- 1 022 704
- WO-A-95/06304
- DE-A- 19 807 617
- DE-A- 19 939 631
- GB-A- 2 120 047
- US-A- 3 899 671
- US-A- 5 214 793
- US-A- 5 784 006

## Beschreibung

Die Erfindung betrifft ein Verfahren und eine Vorrichtung zur drahtlosen Verkehrsinformation, insbesondere zwischen stationären oder quasistationären Einheiten und fahrenden Kraftfahrzeugen mit jeweils einem Sendegerät und einem im Kraftfahrzeug befindlichen Rundfunkempfänger.

Aus der DE 29 08 553 A1 sind ein Verfahren und eine Anordnung zur Erhöhung der Verkehrssicherheit und zur Zielführung von Straßenfahrzeugen vorbekannt. Die Fahrzeuge besitzen jeweils einen Signalempfänger mit einer Anzeigevorrichtung und/oder einer Signalverarbeitungseinrichtung für Verkehrsinformationen. Im Bereich der Fahrbahn sind durch eine Fernwirkeinrichtung gesteuerte Signalgeber vorhanden. Die von den gesteuerten Signalgebern stammenden Informationen werden zum Empfänger übertragen, welcher diese dann in gespeicherte, standardisierte Meldungen umsetzt. Darüber hinaus besteht die Möglichkeit des Herstellens einer Korrelation von übertragenen Informationen mit gespeicherten Informationen, um konkrete Meldungen zu einer Anzeigevorrichtung weiterzuleiten oder solche Meldungen zu unterdrücken. Bei diesem Verfahren wird auf ein seinerzeit vorgeschlagenes Autofahrer-Leit- und Informationssystem zurückgegriffen, welches von einer Zweiwege-Kommunikation zwischen dem Fahrzeug und einem zentralen Rechner ausgeht. Dieses System erfordert jedoch eine vollständige Erfassung der Verkehrsdaten inklusive der Zielorte der Fahrzeuge und benötigt eine hohe Anzahl automatischer Mess-Stellen, die mit dem Zentralrechner in Verbindung stehen müssen. Der Aufwand hinsichtlich des Verlegens von Fernwirkeinrichtungen in der Fahrbahn ist erheblich. Ebenso aufwendig ist das Erfassen und Übertragen von Daten hin zu einem zentralen Steuerrechner.

Bei dem Verfahren zur fahrtroutenspezifischen Selektion von Verkehrsinformationen gemäß DE 196 37 127 A1 werden Verkehrsinformationen von Sendern an Empfangsgeräte insbesondere im Kraftfahrzeug übertragen, wobei die Verkehrsinformationen Ortscodierungen für geographische Gebiete aufweisen. Demnach können gemäß dortiger Lösung geographische Gebiete anhand bestimmter Kriterien ausgewählt werden, so dass dann nur die Verkehrsinformationen für die ausgewählten Gebiete freizugeben sind. Erforderlich ist es, dass zur fahrtroutenspezifischen Selektion von Verkehrsinformationen nach DE 196 37 127 A1 die Start- und Zielorte durch Koordinaten des Global Positioning System (GPS) beschrieben werden müssen.

Bei dem System zur optischen Darstellung von Verkehrsinformationen nach DE 197 14 323 A1 ist es Zielstellung, möglichst schnell Veränderungen gegebener Verkehrssituationen zu erfassen, um diese dann über ein Broadcast-Medium einem Endgerät eines Benutzers zu übermitteln. Dieses Endgerät soll aus einem herkömmlichen Rechnersystem mit einem Bildschirmgerät bestehen und mit einer digitalen Straßenkarte des Verkehrsgebiets ausgerüstet sein. Das Rechnersystem ist wiederum an ein Zusatzgerät angeschlossen, das aus einer Empfängereinheit, einer Antenne, einer Prozessoreinheit, einer Chip-Leseeinheit und weiteren Baugruppen besteht. Mit Hilfe der Chip-Leseeinheit soll nach Benutzeridentifikation das Zusatzgerät in Empfangsbereitschaft versetzt werden.

Aus der DE 43 39 432 A1 ist ein Funksystem für Kraftfahrzeuge zum Übertragen von Warnsignalen eines Einsatzfahrzeugs zu anderen Verkehrsteilnehmern bekannt. Die Warnsignale werden auf einer Frequenz abgestrahlt, die frei von sonstigen Sendersignalen ist. Bei dem dortigen System muss der Verkehrsteilnehmer mit einem Empfänger ausgerüstet werden, der alle möglichen Sendefrequenzen des potentiellen Einsatzfahrzeugs nach Warnsignalen absucht und dann bei Empfang eines solchen Signals dieses aufschaltet.

In eine ähnliche Lösungsrichtung geht der Kfz-Warnsignalgenerator mit Klartextdurchsage nach DE 40 05 445 A1. Hierbei soll der Warnsignalgenerator über eine Antenne eines Kraftfahrzeugs Signale aussenden, um nachfolgende Verkehrsteilnehmer vor einer Gefahr zu warnen. Das Warnsignal umfasst den Pilotton zur verkehrsfunkkennung und eine Durchsage, die im Klartext die jeweilige Gefahr beschreibt. Die Warndurchsage wird zyklisch, vorzugsweise auf mehreren empfangsstarken Frequenzen wiederholt.

Zurückgehend auf Entwicklungen der Daimler-Chrysler AG ist das sogenannte Teleaid-System (Telematic Alarm Identification on Demand) bekannt. Dieses System besteht aus den Komponenten Fahrzeugausrüstung, Mobilfunk-Netzwerk und Servicezentrale der DEBIS Telematic Service mit Verknüpfung zu Einsatzleitstellen, z.B. der Polizei.
Das bekannte Auto-Notrufsystem arbeitet im Fahrzeug mit dem satellitengestützten Navigationssystem GPS zusammen, das auch Teil der Zielführung des Auto Pilot System (APS) ist. Im Gegensatz zu weiteren bekannten Ortungs- und Navigationssystemen muß Teleaid die geographischen Standortdaten zur Positionsbestimmung nicht mit einer digitalen Landkarte, etwa auf einer im Fahrzeug installierten CD-ROM abgleichen, wobei sich der Vorteil ergibt, dass das Kfz-Notrufsystem flächendeckend arbeiten kann.

Wenn ein serienmäßiger Crashsensor, der beispielsweise für die Airbagauslösung sorgt, einen Unfall erkennt, aktiviert dieser den Teleaid-Controller. Dieser Controller dient als Koordinaten-Sammelstelle und als Steuerprozessor für das gesamte Notrufsystem. Der Controller schickt ein sogenanntes Notruftelegramm über die bordeigene Mobilfunkanlage, wobei das Telegramm die Kennung des anrufenden Fahrzeugs, die Uhrzeit und den genauen Standort umfasst.

Das Teleaid-System kann die erforderlichen Notrufinformationen auch per Funk nach Druck auf eine Ruftaste absetzen. Um auch bei starker Beschädigung des Unfallwagens das Notrufsignal noch sicher senden zu können, ist der Notfallsender samt zusätzlicher Antenne geschützt im Fahrzeug montiert, wobei auch eine eigene Stromversorgung für den Notfallsender vorgesehen ist.

Bei dem Notrufsystem für Fernstraßen, insbesondere Autobahnen nach DE 197 13 401 A1 ist ein Übertragungsnetz vorhanden, das mindestens einen Nachrichtenkanal bereitstellt. Eine vorgesehene Notruf-Sendevorrichtung ist in der Lage, mittels eines Kartenlesegeräts von einer Speicherkarte Notrufdaten zu übernehmen und diese in ein Notruftelegramm auf dem Nachrichtenkanal auszusenden. Eine Notruf-Empfangseinrichtung nimmt das Notruftelegramm auf und wertet dieses aus, um dann eine Alarmfunktion auszulösen oder die Notrufdaten an eine Alarmzentrale weiterzuleiten. Das bekannte Notrufsystem ist als Notrufsäule ausgebildet, welche mit einer für allgemeine Zwecke benutzbaren Speicherkarte, z.B. mit einer Mitgliedskarte eines Automobilclubs bedient werden kann.

Aus der DE 198 07 617 A1 ist eine Vorrichtung zur Weiterübermittlung von empfangenen, von einer Zentrale oder Erfassungseinheit gesendeten, ein Verkehrsnetz betreffenden Verkehrsinformationen an mindestens ein Endgerät, das sich in einem Kraftfahrzeug befindet, vorbekannt.

Die dortigen Erfassungseinheiten dienen der Messung der Anzahl, der Länge und der Geschwindigkeit von Fahrzeugen, z.B. durch Infrarot-Detektoren oder mittels Radar. Diese Meßdaten werden dann als Verkehrsdaten an eine Mobilfunk-Zentrale gesendet. Demnach wird die Mobilfunk-Technologie genutzt, um ortsfeste Meßeinheiten datenseitig abzufragen.

Bei der GB 2 120 047 A geht es um das Vorsehen bestimmter Codes, die es ermöglichen, regional definierte Traffic-Informationen abzurufen.

Die EP 0 349 470 A2 zeigt die Möglichkeit des Ausbildens von Detektoren zum Feststellen von Umgebungs- oder Umweltbedingungen.

Die genannten Lehren nach dem Stand der Technik bieten unterschiedliche Ansätze bezüglich des Sendens von Notruftelegrammen in kritischen Situationen, auch zum Orten des jeweiligen Fahrzeugs oder der notrufenden Person.
Nach wie vor sind die bekannten Systeme jedoch nicht geeignet, dem Führer eines Kraftfahrzeugs Informationen über Gebots- oder Verbotssituationen dauerhaft, d.h. während deren Geltungsbereich darzubieten, um zumindest versehentliche Übertretungen, z.B. von Geschwindigkeitsbegrenzungen, zu vermeiden. Besonders bei längeren Autobahnstrecken mit häufig wechselnden Geschwindigkeitsbegrenzungen ist der Führer eines Kraftfahrzeugs häufig verwirrt, welche der ihm im Gedächtnis verbliebenen Begrenzungen tatsächlich noch wirksam sind, so dass die Gefahr besteht, dass sich der Fahrer am fließenden Verkehr orientiert unter Umständen mit der Folge einer nicht unerheblichen Geschwindigkeitsübertretung.

Aus dem Vorgenannten ist es daher Aufgabe der Erfindung, ein neuartiges Verfahren und eine Vorrichtung zur drahtlosen Verkehrsinformations-Datenübertragung, insbesondere zwischen stationären oder quasistationären Einheiten und fahrenden Kraftfahrzeugen anzugeben, das bzw. die auf ein Sendegerät und einen im Kraftfahrzeug befindlichen Empfänger zurückgreift. Erfindungsgemäß soll in besonders einfacher Weise dem Führer eines Fahrzeugs die momentane Gebots- oder Verbotssituation deutlich gemacht werden, so dass dieser sein individuelles Fahrverhalten darauf einstellen kann und bei längeren Fahrten an die jeweiligen geltenden Gebote oder Verbote erinnert wird.

Das Verfahren und die zugehörige Vorrichtung sollen ohne zentralrechner oder aufwendige Koordinationsaktivitäten nutzbar sein, so dass auch ein Nachrüsten sukzessiv bzw. mit geringen Kosten möglich wird.

Die Lösung der Aufgabe der Erfindung erfolgt mit einem Verfahren gemäß Definition nach Patentanspruch 1 sowie einer Vorrichtung zur Durchführung des Verfahrens, wobei die Unteransprüche zweckmäßige Ausgestaltungen und Weiterbildungen umfassen.

Es wird davon ausgegangen, die Gebots- oder Verbotsinhalte von Verkehrszeichen drahtlos zum Kraftfahrzeug zu übertragen, so dass deren Inhalte optisch und/oder akustisch für den Fahrer darstellbar sind bzw. in Erinnerung gerufen werden können. Bei vorhandenem Navigationssystem besteht die Möglichkeit, die Verkehrszeichen bzw. deren Inhalte in die jeweils dargestellte Landkarte oder Fahrtstrecke einzublenden.
Weiterhin können gesetzlich festgelegte Geschwindigkeitsbegrenzungen beim Fahren in verschiedenen Staatsgebieten eingegeben und so bei Bedarf vom Fahrer abgerufen werden. Akustische und/oder optische Signale erinnern den Fahrer an eine gegebene, noch als gültig erkannte Tempobegrenzung. Ebenso kann auf eine vorhandene Fahrtregelungseinrichtung im Sinne eines Tempomaten steuerungsseitig eingegriffen werden, so dass eine Korrektur voreingestellter Geschwindigkeitswerte mit Blick auf momentane Verbote durchführbar ist.

Den Verkehrszeichen oder Verkehrsleiteinrichtungen wird jeweils ein programmierbares Sendegerät zugeordnet, wobei die Sendegeräte kontinuierlich oder diskontinuierlich codierte Informationen absetzen, welche dem jeweiligen Gebot, Verbot oder Hinweis entsprechen. Ein im Kraftfahrzeug befindlicher Empfänger nimmt die jeweiligen codiert übertragenen Informationen auf und decodiert diese in geeigneter weise, so dass ein optisches und/oder akustisches Darstellen des Gebots, Verbots oder Hinweises möglich wird. Bei wiederholter identisch empfangener Information erfolgt ein Informationsdaten-Refresh. Beim Empfang geänderter Informationen wird wiederum ein Überschreiben der Daten mit anschließender aktualisierter Datenausgabe vorgenommen.

Entweder werden die Informationen im RDS-Format gesendet und daher von einem Rundfunkempfänger im Kraftfahrzeug decodiert. Zusätzlich besteht die Möglichkeit, ein Sprachausgabemodul vorzusehen, so dass neben einer akustischen Darstellung der momentan relevanten Information, z.B. einer Geschwindigkeitsbegrenzung die Maximalgeschwindigkeit auch sprachlich darstellbar ist.

Der bzw. die Sender arbeiten in diesem Fall im VHF-Rundfunkbereich, und zwar in einem von sonstigen Rundfunksendern freien Frequenzabschnitt, wobei zusätzlich ein Kennungssignal zur regionalen Identifikation übertragen wird. Auf diese Weise besteht die Möglichkeit, dass ein RDS-Empfänger mit Hineinfahren des Kraftfahrzeugs in den regionalen Bereich auf diesen Bereich umschaltet, um dort vorhandene Informationen zu z.B. Geschwindigkeitsbegrenzungen längs der Autobahn aufzunehmen und dem Kraftfahrer zur Anzeige zu bringen.

Bei einer alternativen Ausführungsform arbeitet der Sender im ISM-Band RDS-codiert, wobei der Empfänger einen Umsetzer für den VHF-Bereich aufweist, so dass die jeweilige Information mit einem Kfz-Rundfunkempfänger decodiert und dargestellt werden kann.

Es konnen für die Hochfrequenz-Sender Endstufen kleiner Leistung eingesetzt werden, wobei die ISM-Bänder solche Frequenzbereiche sind, die ohne postalische Regelungen zum Übertragen von codierten Informationen genutzt werden können. Zum Beispiel kommen als ISM-Band in Europa bevorzugt der Bereich 433.05 bis 435.79 MHz und in den USA der Bereich um etwa 350 MHz in Frage.
Ebenso kann das Spreizband-Übertragungsverfahren genutzt werden, wobei hier besonders vorteilhaft schmalbandige Störungen unterdrückt werden können, die üblicherweise im ISM-Band auftreten. Falls die Spreizband-Übertragung gewählt ist, ist wiederum bevorzugt die Möglichkeit gegeben, auf Frequenzen im Bereich von 868 bis 870 MHz bei einer Bandbreite von bis zu 500 kHz zurückzugreifen.

Wie bereits oben angedeutet, kann bei einem im Kraftfahrzeug vorhandenen computergestützten Satelliten-Navigationssystem die jeweils empfangene aktuelle Gebots-, Verbots- oder. Hinweisinformation aufgenommen und in einen Streckenplan überführt und dort zur Anzeige gebracht werden. In diesem Sinn stellen die empfangenen Gebots-, Verbots- oder Hinweisinformationen Streckenzusatzinformationen dar, die unabhängig vom Aktualisierungsgrad der CD-ROM als Datenträger eines solchen Navigationssystems den tatsächlichen Gegebenheiten entsprechen.

In einer bevorzugten Ausgestaltung der Erfindung werden insbesondere Verbotsinformationen, wie z.B. Geschwindigkeitsbegrenzungen, mit einer gemessenen gefahrenen Geschwindigkeit verglichen, um bei Annäherung oder bei Überschreiten der jeweils maximal zulässigen Geschwindigkeit ein Warnsignal abzusetzen oder, wie dargelegt, eine Geschwindigkeits-Regelanlage anzusteuern.

Ebenfalls kann mit einer weiteren Ausführungsform der Erfindung mit Empfang der codierten Information ein Bildspeicher oder Sprachausgabemodul aufgerufen werden, um anhand der dort jeweils abgelegten Speicherinhalte eine Identitätsprüfung durchzuführen, so dass das jeweilige Verkehrszeichen in ein Fahrerdisplay zeitlich andauernd oder begrenzt einblendbar und/oder akustisch mit dem jeweiligen Gebots- oder verbotsinhalt ausgebbar ist. Auf diese Weise lässt sich die abzustrahlende Informationsmenge pro Gebots-, verbots- oder Hinweisschild minimieren, so dass sich der dort notwendige Hardwareaufwand reduziert.

Bei fehlendem Refreshsignal innerhalb einer bestimmten Zeitspanne oder berechneter bzw. zurückgelegter Fahrzeug-Wegstrecke wird erfindungsgemäß ein im Empfänger vorhandener Informations-Datenspeicher gelöscht und gegebenenfalls eine Anzeige aktiviert, welche auf fehlende aktuelle Informationen hinweist. Ein solches Löschen wird auch dann vorgenommen, wenn z.B. das Verkehrszeichen "Ende der Geschwindigkeitsbegrenzung" erkannt wurde.

Vorrichtungsseitig wird zur drahtlosen Verkehrsinformations-Datenübertragung insbesondere zwischen stationären oder quasistationären Einheiten und fahrenden Kraftfahrzeugen jeweils ein Sendegerät an einem Verkehrsschild oder Hinweiszeichen angeordnet oder mit diesem als Baueinheit nur zerstörend entfernbar verbunden. Erfindungsgemäß werden der oder die vorzugsweise eine Richtcharakteristik aufweisenden Antennenstrahler als Flächenelemente, z.B. Flächendipole ausgebildet und in die Schilderfläche integriert. Weiterhin ist erfindungsgemäß im Rundfunkempfänger des Kraftfahrzeugs ein löschbarer Informations-Datenspeicher vorgesehen.

Das Sendegerät wird weiterhin bevorzugt im Schilderbefestigungsmittel, z.B. einem Mast oder Rohr integriert, und es kann am Schilderbefestigungsmittel ein Solarpaneel zur Stromversorgung und zum Puffern eines im Gerät integrierten Akkumulators fixiert werden.

Eine weitere bevorzugte Ausführungsform der erfindungsgemäßen Vorrichtung ist durch eine Sendegeräte-Baueinheit gekennzeichnet, welche einen im wesentlichen zylindrischen Körper umfasst, der wiederum an der Oberseite einen Stabantennenstrahler aufnimmt. Am Strahlerfuß ist ein Solarpaneel vorgesehen und im zylindrischen Körper befinden sich alle notwendigen elektronischen Komponenten. Die Baueinheit mit zylindrischem Körper kann dann in besonders einfacher Weise in ein Verkehrsschild-Befestigungsmittel, insbesondere Mast oder Rohr, eingesetzt und dort arretiert werden.

Ebenso besteht die Möglichkeit, das Sendegerät als Bestandteil einer elektronischen Anzeigetafel für Wechselverkehrsanzeigen auszuführen, wobei auf die dort vorhandenen Stromversorgungen zurückgegriffen werden kann. Weiterhin kann das Sendegerät einen Detektor zum Feststellen von Umgebungs- oder Umweltbedingungen aufweisen, um in Abhängigkeit des Feststellens dieser Bedingungen, z.B. Frostgefahr, eine Zusatzinformation abzustrahlen. Hierfür besteht die Möglichkeit, den Detektor als Temperatur- und/oder Luftdrucksensor auszuführen.

Insbesondere zeitlich eingeschränkt wirksame Geschwindigkeitsbegrenzungen, die z.B. über die Nachtzeiten eine Geschwindigkeitsreduzierung fordern, können mit einem Sendegerät verbunden sein, das zeitgesteuert z.B. über ein DCF-Funkuhrmodul entsprechende relevante Verbotsinformationen absetzt.

Bei der Ausführungsform der Vorrichtung als Sendegeräte-Baueinheit mit Stabantennenstrahler und zylindrischem Basiskörper kann die Baueinheit standardisiert gefertigt und durch Wahl einer Schalterkombination auf den jeweiligen Gebots- oder Verbotsinhalt abgestimmt werden. Ebenso kann die Sendegeräte-Baueinheit für jede Art der in der Straßenverkehrsordnung vorkommenden Gebots- oder Verbotslagen gefertigt und z.B. durch farbliche Kennzeichnung oder dergleichen auf den Einsatzfall abgestimmt werden, so dass sich die Montage, aber auch die Reperatur oder Wartung vereinfacht, da das hierfür zuständige Personal keine besonderen Einstelloperationen durchzuführen hat. Konkret kann z.B. der zylindrische Körper in blauer Farbe für Gebotsinformationen und in roter Farbe für Verbotsinformationen ausgeführt werden.

In der praktischen Anwendung senden die am oder im jeweiligen Verkehrszeichen befindlichen Geräte für das Zeichen typische Informationen mit geringer Hochfrequenz-Leistung aus, die von einem sich nähernden Kraftfahrzeug und dem dort vorgesehenen Empfänger aufgenommen, decodiert und dargestellt werden. Dem Kraftfahrzeugführer wird auf diese Weise ein andauerndes Verbot optisch und/oder akustisch deutlich gemacht, so dass die Gefahr reduziert ist, unabsichtlich dem fließenden Verkehr folgend Geschwindigkeitsübertretungen zu begehen.

In adäquater Weise können derartige quasistationäre Sendeeinheiten an z.B. Wanderbaustellen befestigt werden, um dem fließenden Verkehr Informationen über die Baustelle, die dort vorhandenen Geschwindigkeitsvorgaben respektive die Länge der Baustelle zu vermitteln.

Um Irritationen der Kraftfahrer insbesondere bei sehr schlechten Witterungsbedingungen, z.B. Nebel oder Glatteis zu vermeiden, besteht die Möglichkeit der Außerbetriebnahme der Sendegeräte oder dem Umschalten von einem konkreten Verbot im Sinne einer maximalen Höchstgeschwindigkeit hin zu einer bevorzugten Verhaltensweise entsprechend der momentanen Verkehrs- bzw. Umweltsituation.

Die Erfindung soll nachstehend anhand eines Ausführungsbeispiels sowie unter Zuhilfenahme von Figuren näher erläutert werden.

### Hierbei zeigen:

Fig. 1 eine prinzipielle Darstellung der Situation zur Verkehrsinformations-Datenübertragung zwischen Verkehrszeichen und einem Kraftfahrzeug und
Fig. 2 die prinzipielle Darstellung einer Sendegeräte-Baueinheit als zylindrischen Körper mit Stabantennenstrahler.

Wie in der Fig. 1 dargestellt, bewegt sich ein Kraftfahrzeug 1 auf einer Autobahn von A nach B.

An einer bestimmten Stelle tritt eine Geschwindigkeitsbegrenzung von 120 km/h in Kraft, die mit einem entsprechenden Verkehrszeichen 2 signalisiert wird.

Im oder am Verkehrszeichen 2 ist nun ein erfindungsgemäßes Sendegerät installiert, das in codierter Form den Verbotsinhalt zum Kraftfahrzeug 1 hin überträgt, welches diese Information auf einem geeigneten Display zur Anzeige bringt oder zusätzlich akustisch darstellt. Der im Kraftfahrzeug vorhandene Rundfunkempfänger wird hierfür genutzt, da das Sendegerät im RDS-Format die jeweiligen Informationen ausstrahlt.

Die relevante Geschwindigkeitsbegrenzung im gezeigten Beispiel 120 km/h bleibt bis zum Erreichen des weiteren Verkehrszeichens 3 (Ende der Geschwindigkeitsbegrenzung) im Kraftfahrzeug signifikant erhalten und wird entsprechend andauernd oder zyklisch dem Kraftfahrer dargeboten.

Beim Erreichen des Verkehrszeichens 3 wird der Speicherinhalt "Geschwindigkeitsbegrenzung 120 km/h" gelöscht bzw. überschrieben. Die geänderte Verbotssituation wird dem Kraftfahrer ebenso optisch und/oder akustisch dargeboten.

In dem Fall, dass sich zwischen den Verkehrszeichen 2 und 3 weitere Verbote befinden, z.B. mit einer nochmaligen Reduzierung der Geschwindigkeit auf 80 km/h, wird der Speicherinhalt wiederum aktualisiert und die nochmals geänderte Situation zur Anzeige gebracht.

Die vom Kraftfahrzeug 1 zurückgelegte Strecke wird ermittelt bzw. berechnet, und es wird überprüft, ob nach einer maximal zurückgelegten Strecke eine neue verkehrsinformation bezüglich Verbote, Gebote oder Hinweise empfangen wurde. Wenn dies nicht der Fall ist, kann der Kraftfahrer entsprechend informiert werden. Ebenso besteht aber auch die Möglichkeit, wiederholte Informationen gleichen Inhalts zum Refresh der jeweils vorangegangenen Information zu verwenden, wobei mit jedem Refresh das Überprüfen einer zurückgelegten Mindeststrecke erneut in Gang gesetzt wird.

Um zu vermeiden, dass bei fahrtrichtungsabhängigen unterschiedlichen Geschwindigkeitsbegrenzungen dem System irrelevante Informationen zugeführt werden, kann durch einen sogenannten Header eine Codierung vorgenommen werden, so dass der Fahrtrichtungsbezug eindeutig herstellbar ist. Ebenso besteht die Möglichkeit, durch eine Strahlungscharakteristik der verwendeten Antennen der Sendegeräte Fehlfunktionen oder Fehlinformationen zu reduzieren.

Die Fig. 2 zeigt eine prinzipielle, nicht einschränkende Ausführungsform einer Sendegeräte-Baueinheit. Diese Baueinheit umfasst einen zylindrischen Körper 4 mit einem an der Oberseite befindlichen Stabantennenstrahler 5. Am Strahlerfuß ist ein Solarpaneel 6 angeordnet, um einen Akkumulator, der sich im Inneren des zylindrischen Körpers 4 befindet, nachzuladen bzw. zu puffern, so dass eine weitgehend autarke Stromversorgung gewährleistet ist.
Die Sendegeräte-Baueinheit kann mit dem zylindrischen Körper 4 in ein Befestigungsrohr 7 eingeführt und arretiert werden, wobei das Befestigungsrohr 7 wiederum der Aufnahme eines (nicht gezeigten) Verkehrsschilds dient. Der Vorteil einer integralen Baueinheit gemäß Ausführungsbeispiel nach Fig. 2 besteht darin, dass diese Einheit in hohem Maße standardisierbar ist und ohne weiteres auch zum einfachen Nachrüsten vorhandener Verkehrsschilder und dort vorgesehener Befestigungsmittel Verwendung finden kann.

Es sei an dieser Stelle darauf hingewiesen, dass mit der beschriebenen Vorrichtung nicht etwa der Kraftfahrer von seiner Aufmerksamkeit bezüglich der Beobachtung des Verkehrsgeschehens einschließlich der Hinweisschilder entlastet werden soll, sondern es ist Ziel der Erfindung, unbeabsichtigte Übertretungen von Verboten vermeiden zu helfen, da nicht jede Geschwindigkeitsübertretung vorsätzlich erfolgt, was mancherorts postuliert wird. Ein weiterer Vorteil in Umsetzung der Erfindung ergibt sich durch die Möglichkeit des Sendens lokaler Informationen bezüglich gegebener Umweltbedingungen, z.B. Glatteisgefahr, oder aber auch dem Absetzen von Gebots- oder Verbotsinformationen, die tageszeitlich nur über bestimmte Abschnitte wirksam sein sollen.

### Bezugszeichenliste

- 1: Kraftfahrzeug
- 2, 3: Hinweisschilder bzw. Verkehrsschilder
- 4: zylindrischer Körper
- 5: Stabantennenstrahler
- 6: Solarpaneel
- 7: Befestigungsrohr

## Patentansprüche

1. Verfahren zur drahtlosen Verkehrsinformations-Datenübertragung zwischen stationären oder bei Wanderbaustellen quasistationären Einheiten und fahrenden Kraftfahrzeugen (1) mit jeweils einem im Kraftfahrzeug befindlichen Empfänger, wobei den Verkehrszeichen oder Verkehrsieiteinrichtungen (2,3) jeweils programmierbare Sendegeräte (5) zugeordnet werden, die Sendegeräte (5) kontinuierlich oder diskontinuierlich codierte Informationen absetzen, welche dem jeweiligen Gebot, Verbot oder Hinweis entsprechen, und
der Empfänger die Informationen aufnimmt und decodiert sowie in geeigneter Weise optisch und/oder akustisch darstellt, wobei bei wiederholter identisch empfangener Information ein Informationsdaten-Refresh sowie beim Empfang geänderter Gebots-, Verbots- oder Hinweis-Information ein Überschreiben der Daten mit anschließender aktualisierter Datenausgabe vorgenommen sowie bei fehlendem Refresh-Signal innerhalb einer bestimmten Zeitspanne oder berechneter bzw. zurückgelegter Fahrzeug-Wegstrecke ein vorhandener Informations-Datenspeicher gelöscht wird,
weiterhin die Informationen im VHF-Rundfunkbereich und RDS-Format gesendet und von einem Rundfunkempfänger im Kraftfahrzeug in bekannter Weise decodiert und ausgegeben werden,
oder die Sendegeräte (5) im ISM-Bereich RDS-codiert arbeiten, wobei der Empfänger einen Umsetzer für den VHF-Bereich aufweist, so dass die jeweilige Information mit einem Kfz-Rundfunkempfänger decodiert und dargestellt werden kann.

2. Verfahren nach Anspruch 1,
**dadurch gekennzeichnet, dass**
bei einem im Kraftfahrzeug (1) vorhandenen computergestützten Satelliten-Navigationssystem die jeweils empfangenen aktuellen Gebots-, Verbots- und Hinweisinformationen vom Navigationssystem übernommen und als Streckenzusatzinformation optisch und/oder akustisch angezeigt werden.

3. Verfahren nach Anspruch 1 oder 2,
**dadurch gekennzeichnet, dass**
mit Empfang der codierten Information ein Bildspeicher oder Sprachausgabemodul aufgerufen wird, um anhand der dort jeweils abgelegten Speicherinhalte eine Identitätsprüfung durchzuführen, so dass das jeweilige Verkehrszeichen (2,3) in ein Fahrerdisplay zeitlich andauernd oder begrenzt einblendbar oder akustisch mit dem jeweiligen Gebots- oder Verbotsinhalt ausgebbar ist.

4. Vorrichtung zur Durchführung des Verfahrens nach einem der Ansprüche 1 bis 3,
**dadurch gekennzeichnet, dass**
das Sendegerät (5) an einem Verkehrsschild oder Hinweiszeichen (2,3) angeordnet oder mit diesem als Baueinheit nur zerstörend entfernbar verbunden ist, wobei der oder die eine Richtcharakteristik aufweisenden Antennenstrahler als Flächenelemente ausgebildet und in der Schilderfläche integriert sind sowie weiterhin im Rundfunkempfänger des Kraftfahrzeugs ein löschbarer Informations-Datenspeicher vorgesehen ist.

5. Vorrichtung nach Anspruch 4,
**dadurch gekennzeichnet, dass**
das Sendegerät im Schilder-Befestigungsmittel (7) integriert und am Schilder-Befestigungsmittel ein Solarpaneel (6) zur Stromversorgung und zum Puffern eines Akkumulators fixiert ist.

6. Vorrichtung nach Anspruch 4 oder 5,
**dadurch gekennzeichnet, dass**
das Sendegerät einen Detektor zum Feststellen von Umgebungs- oder Umweltbedingungen aufweist, um in Abhängigkeit des Feststellens dieser Bedingungen eine Zusatzinformation abzustrahlen.

7. Vorrichtung nach Anspruch 6,
**dadurch gekennzeichnet, dass**
der Detektor einen Temperatur- und/oder Luftdrucksensor umfasst.

## Claims

1. A method for the wireless data communication of traffic information between stationary or, in the case of moving construction sites, quasi stationary units and cruising motor vehicles (1) with one receiver each located within the motor vehicle, wherein programmable transmitting devices (5) are associated with the traffic signs or traffic control means, the transmitting devices (5) continuously or discontinuously output coded information which corresponds to the respective order, prohibition, or information,
and
the receiver accepts and decodes the information and presents it in a suitable manner optically and/or acoustically, wherein upon repeated identically received information an information data refresh as well as upon receipt of changed order, prohibition, or information, overwriting of data is performed followed by an updated data output, and with no refresh signal within a certain period of time or calculated or travelled vehicle distance, respectively, an existing information data storage is erased,
furthermore, the information is sent in the VHF radio range and in the RDS format and decoded and output by a radio receiver in the motor vehicle in a known manner,
or the transmitting devices (5) operate RDS-coded in the ISM area, with the receiver comprising a converter for the VHF range so that the respective information can be decoded and presented by a motor vehicle radio receiver.

2. The method according to Claim 1,
**characterised in that**
with a computer-aided satellite navigation system provided in the motor vehicle (1) the respective order, prohibition, or information received is transferred from the navigation system and presented optically and/or acoustically as auxiliary travel information.

3. The method according to Claim 1 or 2,
**characterised in that**
upon receipt of the coded information, a frame store or voice output module is called in order to perform an identity check on the basis of the respective memory contents stored therein, so that the respective traffic sign (2, 3) can be inserted into a driver's display either continuously or time-limited or acoustically output together with the respective order or prohibition content.

4. An apparatus for carrying out the method according to one of Claims 1 to 3,
**characterised in that**
the transmitting device (5) is arranged at a traffic sign or information sing (2, 3) or connected with it so as to be removable from it as an assembly unit in a destructive manner only, with the antenna radiator(s) comprising a directional pattern being formed as planar elements and integrated in the sign area, and further an erasable information data storage is provided in the radio receiver of the motor vehicle.

5. The apparatus according to Claim 4,
**characterised in that**
the transmitting device is integrated in the sign mounting means (7) and a solar cell panel (6) for current supply and buffering of an accumulator is secured at the sign mounting means.

6. The apparatus according to Claim 4 or 5,
**characterised in that**
the transmitting device comprises a detector for detecting ambient or environmental conditions in order to emit auxiliary information depending on the detection of such conditions.

7. The apparatus according to Claim 6,
**characterised in that**
the detector comprises a temperature and/or atmospheric pressure sensor.

## Revendications

1. Procédé pour la transmission sans fil de données relatives au trafic, en particulier entre des unités stationnaires, ou en cas de chantiers mobiles des unités quasi-stationnaires, et des véhicules automobiles roulants (1) comportant chacun un récepteur situé dans le véhicule automobile, des appareils émetteurs (5) programmables étant associés aux panneaux de signalisation ou aux dispositifs de contrôle de trafic (2, 3), les appareils émetteurs (5) envoyant de façon continue ou discontinue des informations codées qui correspondent à l'obligation, à l'interdiction ou à l'indication respective, et
le récepteur reçoit les informations, les décode et les représente de manière appropriée par voie optique et/ou acoustique, et en cas de répétition d'informations reçues identiques, un rafraîchissement des données informatives est effectué, et en cas de réception d'informations modifiées d'obligation, d'interdiction ou d'indication, un écrasement des données est effectué, suivi par une sortie actualisée des données, et en cas d'absence de signal de rafraîchissement à l'intérieur d'une certaine période ou d'un trajet calculé ou parcouru par le véhicule, une mémoire existante de données est effacée, de plus les informations sont émises dans la gamme des ondes radiophoniques VHF et au format RDS et décodées et émises de façon connue par un récepteur radiophonique dans le véhicule automobile,
ou les appareils émetteurs (5) opèrent dans la gamme ISM avec codage RDS, le récepteur comprenant un convertisseur pour la gamme VHF, de sorte que les informations respectives peuvent être décodées et représentées au moyen d'un récepteur radiophonique pour véhicule automobile.

2. Procédé selon la revendication 1, **caractérisé en ce que** dans le cas d'un système de navigation par satellite assisté par ordinateur et existant dans le véhicule automobile (1), les informations actuelles reçues respectives d'obligation, d'interdiction ou d'indication sont reprises par le système de navigation et affichées par voie optique et/ou acoustique sous forme d'informations supplémentaires sur le trajet.

3. Procédé selon l'une ou l'autre des revendications 1 et 2, **caractérisé en ce que** par réception des informations codées, une mémoire image ou un module vocal est appelé(e), afin d'effectuer une vérification d'identité en se basant sur les contenus de mémoire qui y sont stockés, de sorte que les panneaux de signalisation respectifs (2, 3) sont susceptibles d'être affichés en continu ou de façon limitée dans le temps dans un affichage côté conducteur, ou d'être émis par voie acoustique avec le contenu d'obligation ou d'interdiction respectif.

4. Dispositif pour mettre en oeuvre le procédé selon l'une des revendications 1 à 3, **caractérisé en ce que** l'appareil émetteur (5) est agencé sur un panneau de signalisation ou sur un signe indicateur (2, 3) ou est relié à celui-ci sous forme d'unité structurelle qui ne peut pas être enlevée sans destruction, le ou les éléments rayonnants d'antenne présentant une caractéristique directive étant réalisés sous forme d'éléments à plat et intégrés dans la surface du panneau, et **en ce qu'**il est prévu en outre une mémoire de données effaçable dans le récepteur radiophonique du véhicule automobile.

5. Dispositif selon la revendication 4, **caractérisé en ce que** l'appareil émetteur est intégré dans le moyen (7) de fixation de panneau, et **en ce qu'**un panneau solaire (6) pour l'alimentation en courant électrique ou pour le tamponnage d'un accumulateur est fixé sur le moyen de fixation de panneau.

6. Dispositif selon l'une ou l'autre des revendications 4 et 5, **caractérisé en ce que** l'appareil émetteur comprend un détecteur pour constater des conditions ambiantes ou environnantes afin d'émettre une information supplémentaire en fonction de la constatation de ces conditions.

7. Dispositif selon la revendication 6, **caractérisé en ce que** le détecteur et un capteur de température et/ou de pression d'air.
